# EUROPÄISCHE PATENTSCHRIFT

(11) **EP 1 798 359 B1**
(45) Veröffentlichungstag und Bekanntmachung des Hinweises auf die Patenterteilung: **31.10.2012**
(21) Anmeldenummer: 06025335.8
(22) Anmeldetag: 07.12.2006
(51) Int. Cl.: E04F 13/077, E04F 15/02, B44C 5/04, B27M 3/04

(54) **Langpaneel mit Quernut**
Oblong panel with transverse groove
Panneau oblongue avec rainure transversale

(30) Priorität: 16.12.2005 DE 102005060757
(43) Veröffentlichungstag der Anmeldung: 20.06.2007
(73) Patentinhaber: Kronotec AG, 6006 Luzern (CH)
(72) Erfinder:
(74) Vertreter: Kalkoff & Partner

(56) Entgegenhaltungen:
- WO-A-2006/063579
- DE-A1- 2 725 008
- JP-A- 2 188 205
- JP-A- 10 102 743
- JP-A- 2004 044 383

## Beschreibung

Die Erfindung betrifft ein Paneel, insbesondere ein Lang-Paneel mit einer Quernut, ein Verfahren und eine Anlage zur Herstellung solcher Paneele.

Paneele zur Wand-, Decken und Fußbodengestaltung werden mit zunehmend differenzierten Dekoren eingesetzt. Gerade für hochwertige Paneele wird angestrebt, ein möglichst naturnahes Dekor anzubieten. So werden beispielsweise in der Regel klassische Verlegeformen des Parketts nachgeahmt, besonders häufig z. B. Würfelparkett- oder Schiffsboden-Dekore. Eine zweite Richtung der Dekore strebt das Nachbilden von Dielen an, solche Paneele werden üblicherweise als Landhaus-Dielen bezeichnet. Landhaus-Dielen sind -bedingt durch das Dekor- länger als übliche Paneele; sie werden auch als Lang-Paneele bezeichnet. Es hat sich herausgestellt, dass Landhaus-Dielen zwar einen großen Kreis von Verbrauchern ansprechen. Allerdings ist die durch eine größere Anzahl von Paneelen gestaltete Fläche verhältnismäßig monoton. Das eher uniforme Dekor, dass sich über die gesamte Breite und Länge eines Paneels erstreckt resultiert in einem unerwünscht monotonen Verlegebild.

Bei Versuchen, diesen Nachteil zu beheben hat sich schnell herausgestellt, dass ein Aufteilen in mehrere Dekoreinheiten, so wie es für Paneele mit Parkett-Dekoren üblich ist, hier nicht gut funktioniert, denn die Übergänge von einer Dekoreinheit zur anderen können in dem Bereich, der nicht an einem Ende des Paneels endet, insbesondere an der kurzen Seite des Paneels nicht zufrieden stellend gelöst werden. So schlägt z. B. die US 6,413,616 vor, eine dreidimensionale optische Wirkung, also eine optische Tiefenwirkung, durch eine besondere Farbgebung von Nuten zu erreichen. Auch die z. B. in der WO2006/063579 beschriebenen Mikro-Fugen, also einfache Querfugen, die in die Paneele eingearbeitet werden, genügen den Ansprüchen an möglichst naturgetreue Nachbildungen nicht.

Weiter sind in den japanischen Schriften JP 02188205 und JP 2004044383 Paneele, Herstellungsverfahren und Anlagen zu entnehmen, mit denen dieKanten bzw. die Kanten von eingebrachten Nuten abgerundet werden können. Eine besonders hochwertige Anmutung des Dekors wurde jedoch auch hier nicht erreicht. Insbesondere eine solch hochwertige Ansicht wie das Paneel aus der Druckschrift DE 2725008 bietet, bei dem auf eine Vollholzmittellage aneinandergefügte Vollholzlamellen aufgeklebt werden, konnte mit den üblichen Mitteln der Dekorgestaltung nicht erreicht werden.

Bisher gestaltet sich ein verbessertes Angebot an hochwertigen Paneelen derart, dass Paneele mehrerer Längen mit unterschiedlichen, aber aufeinander abgestimmten Dekoren angeboten werden. Die Zusammenstellung solcher Bausätze von Paneelen, die z. B. im Fall von Holzdekoren Lang-Paneele mit Fladerdekoren, kurze Paneele mit astigen Abschnitten und ggf. noch mittellange Paneele mit Streifer- oder Riegeldekoren umfassen, ist äußerst aufwändig. Insbesondere die Verpackung erfordert einen unverhältnismäßig großen Aufwand.

Es stellt sich daher die Aufgabe, ein Paneel bereitzustellen, mit dem ein attraktiveres Verlegebild hergestellt werden kann. Es ist weiter Aufgabe der Erfindung, ein Verfahren und eine Anlage zum Herstellen von Paneelen vorzuschlagen.

Erfindungsgemäß wird diese Aufgabe gelöst durch ein Paneel gemäß Anspruch 1, das eine Quernut aufweist, wobei die Quernut mit einem Einschnitt versehen ist, der das Paneel teilweise durchsetzt und der sich bis unter den Nutgrund der Quernut erstreckt. Eine solche Quernut schafft eine überzeugende, realistisch wirkende und daher hochwertige optische Abgrenzung von Dekoreinheiten. Die optische Abgrenzung soll besonders bei hochwertigen Produkten möglichst echt wirken. Hier stellt der Einschnitt, der in der Quernut bis unter den Nutgrund in das Paneel hineinreicht, eine überraschend "echt" wirkende Aufwertung des Paneels dar, denn es entsteht der Eindruck, dass hier getrennte Abschnitte aneinander gefügt werden. Der Einschnitt muss nicht besonders tief sein, nur wenige mm oder 1/10 mm unterhalb des Nutgrunds genügen, um dem Betrachter den Eindruck zu vermitteln, dass hier zwei separate Paneele aneinander gefügt wurden. Üblich sind Einschnitte in einer Tiefe von 2/10 mm bis 3 mm unter den Nutgrund. Die Stabilität des Paneels wird nicht wesentlich geschwächt, denn trotz der Quernut und des Einschnitts ist das Paneel steif genug, um wie üblich transportiert und verlegt zu werden. Gleichzeitig erlaubt diese erfindungsgemäße Ausgestaltung der Quernut, dass werkseits großformatige Paneele gleicher Länge (Lang-Paneele) hergestellt werden, wodurch gleichzeitig das Verlegebild vor Ort wesentlich abwechslungsreicher gestaltet werden kann, wobei der besonders hochwertige Eindruck "echter" Massivholzdielen entsteht.

Das Paneel ist nach einer vorteilhaften Ausführung durch die Quernut bis zu einem Drittel, vorzugsweise bis zum einem Viertel, besonders bevorzugt bis zu einem Fünftel der Stärke des Paneels eingeschnitten. Diese Einschnitt-Tiefe entspricht der üblichen Tiefe der Kantenprofile, die in der Aufsicht auf ein Paneel sichtbar ist. Gleichzeitig bleibt die Stabilität des Paneels erhalten.

Erfinderisch ist die Gestaltung der Quernut des Paneels auf die Gestaltung einer Kante des Paneels, insbesondere auf eine gefaste Kante des Paneels abgestimmt. Nach einer weiter bevorzugten Ausführung der Erfindung sind das Profil der Quernut und die Kante des Paneels identisch ausgebildet. Die durch die erfindungsgemäß ausgearbeiteten Quernuten unterteilten Abschnitte des Paneels sind vorzugsweise mit abgeschlossenen Furnierbildern gestaltet, also mit einer vollständigen Blume, einem in sich abgeschlossenen Astbild oder dergleichen. Bei einer solchen Ausführung der Erfindung können vorteilhaft Lang-Paneele verwendet werden, die zwei, drei oder mehr dekorative Abschnitte aufweisen.

Die Quernut, die in die Oberfläche des Paneels eingearbeitet ist, ist nach einer bevorzugten Ausführungsform der Erfindung farbig gestaltet, insbesondere lackiert. Nach einer weiter vorteilhaften Weiterentwicklung der Erfindung ist die Quernut versiegelt, insbesondere wasserdicht versiegelt. Damit ist die Quernut gebrauchsfähig und auch üblichen Anforderungen an die Oberflächenbeanspruchung gewachsen.

Erfindungsgemäß wird die gestellte Aufgabe gelöst durch eine Anlage gemäß Anspruch 8 sowie durch eine Verfahren gemäß Anspruch 13.

Die Quernut wird mit üblichen Mitteln zum Entfernen von Material aus einer Oberfläche des Paneels, in der Regel mit Fräsen, ausgenommen. Nachfolgend wird dann der Einschnitt in bzw. bis unter den Nutgrund vorgenommen. Beim Einschneiden in das Paneel soll nach Möglichkeit kein Material oder nur ein Minimum an Material entnommen werden. Anders als bei einer Nut sind keine Seitenflächen des Einschnitts sichtbar. Als Mittel zum Anbringen eines Einschnitts werden ein Messer, ein dünnes Sägeblatt oder ein Laser eingesetzt. Durch diese Werkzeuge wird ein dünner Einschnitt erzeugt, der einige 1/10 mm oder einige mm tief ist. Erfindungsgemäß wird beim Entfernen des Materials oder danach, vor dem Einbringen des Einschnitts, in einem zweiten Arbeitsgang die Quernut mit einem vorgegebenen Profil versehen, typischerweise ein V- oder U-Profil.

Die Mittel zum Entfernen von Material aus der Oberfläche und die Mittel zum Einbringen des Einschnitts in bzw. bis unter den Nutgrund können kompakt angeordnet sein. Sie können als separate Bearbeitungseinheit angeordnet sein. Sie können aber auch in eine Anlage zum Herstellen von Paneelen eingebunden sein, die beispielsweise während oder nach dem Bearbeiten der Schmalseiten eines Paneels auf die Oberfläche des Paneels einwirken. Die Integration der Mittel zum Entfernen von Material und Einbringen des Einschnitts kann auch deshalb so unkompliziert in eine Anlage zum Herstellen von Paneelen erfolgen, weil sie mit der gleichen Bearbeitungsgeschwindigkeit arbeiten wie die Werkzeuge, mit denen das Paneel hergestellt wird.

Die Quernut wird erfindungsgemäß dort in die Oberfläche eingebracht, wo zwei Dekoreinheiten aneinander grenzen. Da das Dekor auf die Oberfläche des Paneels bereits aufgebracht ist, bevor die Quernut eingebracht wird, ist es von besonderer Bedeutung, dass die Quernut tatsächlich dort angebracht wird, wo die Dekore aneinander stoßen. Eine weiter bevorzugte Ausführungsform der Erfindung sieht vor, dass die Grenze zwischen zwei Dekoren markiert ist, z.B. durch eine farbig abgesetzte Linie oder durch reflektierende oder fluoreszierende Markierungen. Die Mittel zum Einbringen des Einschnitts sind bei dieser Ausführungsform der Erfindung zusätzlich mit einer Vorrichtung zum Ausrichten der Mittel zum Einbringen ausgestattet, in der Praxis mit einer an sich bekannten, preiswerten Vorrichtung zum Erkennen eines Farbstrichs oder mit Mitteln zum Erkennen fluoreszierender Markierungen. Die Justierung der Mittel zum Einbringen des Einschnitts erfordert in der Regel nur minimale Bewegungen, da allenfalls um eine Abweichung von wenigen mm zu korrigieren ist.

Das erfindungsgemäße Paneel ist Bestandteil eines Bausatzes von Paneelen mit abgestimmter aber unterschiedlicher Dekorgestaltung, mit mindestens einem ersten Paneel und einem zweiten Paneel, dadurch gekennzeichnet, dass
- die ersten und zweiten Paneele gleiche Länge aufweisen,
- das erste Paneel mindestens eine Dekoreinheit und das zweite Paneel mindestens zwei Dekoreinheiten aufweist, und wobei
- zwei Dekoreinheiten auf einem Paneel jeweils durch eine Quernut voneinander abgesetzt sind, die in das Paneel einschneidet.

Mit einem solchen Bausatz ist es möglich, ein attraktives und abwechslungsreiches Verlegemuster mit sehr hochwertiger Anmutung mit Paneelen gleicher Länge herzustellen. Das bisher erforderliche Zusammenstellen umfangreicher Paneelsortimente verschiedener Längen entfällt.

Es können drei oder vier oder mehr unterschiedliche Paneele zu einem Bausatz zusammengefasst werden. Es liegt auf der Hand, dass die Anzahl der Paneele lediglich dadurch bestimmt wird, wie viele Paneele für das jeweils gewünschte Verlegemuster erforderlich sind. Die Paneele werden vorzugsweise im Werk zu Paketen zusammengefasst, die jeweils eine definierte Anzahl von Paneelen aufweisen.

Der Bausatz ist dann besonders gut einsetzbar, wenn die jeweils zu einem Bausatz zusammengefassten Paneele Dekoreinheiten aufweisen, die sich über die gesamte Breite des Paneels erstrecken.

Ein Bausatz sieht vor, dass die Dekoreinheiten der mindestens ersten und zweiten Paneele sowie ggf. weiterer Paneele des Bausatzes mit aufeinander abgestimmten Längen gestaltet sind. Bei dem Bausatz sind die Dekoreinheiten jeweils als ganzzahliges Vielfaches der kürzesten Dekoreinheit ausgebildet. Durch diese Abstimmung ergibt sich ein harmonisches Gesamtbild für den verlegten Bausatz.

Details einer vorteilhaften Ausführungsform der Erfindung werden nachstehend an einem Ausführungsbeispiel näher erläutert. Es zeigen:
- Fig. 1: Schematische Darstellung eines Paneels mit Quernut
- Fig. 2: Schematische Darstellung eines Bausatzes

Fig. 1 zeigt ein lang gestrecktes Paneel 2 mit Stirnseiten 4a, 4b, die jeweils mit einer Nut 6 (Stirnseite 4a) und mit einer korrespondierenden Feder 8 (Stirnseite 4b) versehen sind. Das Profil der Längsseiten ist der Übersichtlichkeit halber nicht dargestellt. Mehrere Paneele 2 werden zu einem Fußboden, einer Wandbekleidung oder eine Decke verlegt, wobei Nut 6 und Feder 8 ineinander greifen. Nut 6 und Feder 8 können zusätzlich Verriegelungsmittel aufweisen, die die Paneele gegen ein Auseinanderziehen in der Ebene des Verlegens sichern.

Dort, wo sich die Profile 6,8 der Stirnkanten 4a, 4b mit der Oberseite 10 des Paneels 2 kreuzen, sind die entstehenden Kanten gebrochen, im vorliegenden Fall sind sie nicht gerundet sondern gefast, d.h. in einem Winkel von 45° gebrochen. Die Fasen 12 erstrecken sich über ca. 1/6 der Höhe des Paneels.

Das Paneel 2 weist eine Quernut 14 auf. Die Quernut 14 erstreckt sich parallel zu den Stirnkanten 4a, 4b. Sie ist zusammen mit den Profilen 6, 8 an den Stirnkanten entstanden. Eine Fräse mit V-förmigem Profil hat die Quernut 14 aus der Oberfläche 10 des Paneels herausgearbeitet. Die Fräse ist mit einer Vorrichtung zur Farberkennung verbunden, die die Fräse mit üblichen Steuerungsmitteln vor dem Ausnehmen der Quernut 14 auf einen schwarzen Strich ausrichtet. Das Ausrichten erfordert in der Regel nur ein Justieren um wenige Millimeter, da die Fräse bereits in einem Bereich angeordnet ist, in dem eine Quernut 14 vorgesehen ist. Der schwarze Strich auf dem Paneel 2 markiert den Wechsel zwischen zwei hier nicht näher dargestellten Dekoreinheiten. Die Werkzeuge zum Erzeugen der Quernut 14 sind an sich bekannt, sie sind hier nicht näher dargestellt.

Nach der Fräse folgt ein Sägeblatt, das im Nutgrund einen schmalen Einschnitt 16 von ca. 1,5 mm vornimmt. Dadurch vermittelt die Quernut 14 nach dem Verlegen der Paneele in der Draufsicht denselben Eindruck wie eine echte Fuge zwischen zwei Panelen. Dieser Eindruck wird dadurch verstärkt, dass die Quernut 14 als V-Fuge ausgestaltet ist, die die gleichen Abmessungen aufweist wie Fasen 12 der Paneele 2. Zu diesem Eindruck einer echten Fuge trägt insbesondere der Einschnitt 16 bei, der dem Betrachter das Aneinanderstoßen von zwei separaten Paneelen suggeriert. Die Quernut 14 greift jedoch nicht so tief in das Paneel 2 ein, dass dessen Festigkeit und Stabilität signifikant beeinträchtigt wird.

Der realistische Eindruck, den die Quernut 14 vermittelt, wird dadurch weiter verbessert, dass nach dem Anbringen des Einschnitts 16 die Seitenflächen der Quernut 14 in dem gleichen Dekor gestaltet werden wie die Oberfläche 10 des Paneels 2 oder -was bevorzugt wird- wie die Fasen 12 des Profils 6, 8 der Stirnseiten 4a, 4b. Die Seitenflächen der Quernut 14 können besonders einfach im Inkjet-Verfahren bedruckt werden. Wird dabei eine Farbe mit einem vernetzbaren Bindemittel eingesetzt, dann ist die Beschichtung der Seitenflächen der Quernut 14 nach dem Bedrucken und Aushärten der Farbe zusätzlich wasserfest versiegelt.

Fig. 2 zeigt einen Bausatz 20 aus mehreren Paneelen 2, darunter auch mindestens ein Paneel, das eine Quernut 14 aufweist, so wie in Fig. 1 dargestellt. Die drei Paneele 2a, 2b und 2c des Bausatzes 20 haben gleiche Länge. Das erste Paneel 2a weist eine Oberfläche mit einer Dekoreinheit 22a auf, die die gesamte Oberfläche des Paneels 2a bedeckt. Das zweite Paneel 2b ist mit zwei Dekoreinheiten 22b versehen. Die Dekoreinheiten 22b haben jeweils ein unterschiedliches Muster, beispielsweise mit Ästen, Fladern oder Riegeln. Die unterschiedlichen Muster sind jedoch aufeinander abgestimmt, ahmen also z. B. sämtlich die Baumart Birke oder Ahorn nach. Jede Dekoreinheit 22b ist durch eine Quernut 14 von der angrenzenden Dekoreinheit getrennt. Das dritte Paneel 2c hat drei Dekoreinheiten 22c, die durch eine Quernut 14 getrennt sind. Die Dekoreinheiten 22a, 22b und 22c sind so aufeinander abgestimmt, dass sich jeweils hälftige oder gedrittelte Teilungen bezogen auf die Länge des gesamten Paneels ergeben. Mit dem Bausatz 20 lassen sich ansprechende Verlegemuster erzeugen.

Der Bausatz 20 bietet in der Herstellung und beim Verlegen den Vorteil, dass gleich große Paneele verarbeitet werden. Die Paneele können zudem so groß dimensioniert werden, dass sie gerade noch gut von einer Person verlegt werden können. Je größer das einzelne Paneel, desto geringer der Aufwand der Kantenbearbeitung. Es ist daher offensichtlich, dass ein Bausatz gegenüber dem Stand der Technik auch den Vorteil der sparsameren Herstellung bietet.

## Patentansprüche

1. Paneel mit einer Quernut (14) in einer Oberfläche (10) des Paneels (2, 2b, 2c), wobei
- das Paneel (2) aneinander grenzende Dekoreinheiten (22b, 22c) auf der Oberfläche (10) aufweist und
- die Quernut (14) dort in die Oberfläche (10) des Paneels (2, 2b, 2c) eingebracht ist, wo zwei Dekoreinheiten (22b, 22c) aneinander grenzen und
- die Quernut (14) mit einem Einschnitt (16) versehen ist, der das Paneel (2, 2b, 2c) teilweise durchsetzt und
- die Quernut (14) auf die Gestaltung einer Kante (12) des Paneels (2, 2b, 2c) abgestimmt ist,
- der Einschnitt (16) sich bis unter den Nutgrund der Quernut (14) erstreckt, **dadurch gekennzeichnet, daß**
- beim Einschnitt (16) keine Seitenflächen des Einschnitts (16) sichtbar sind.

2. Paneel nach Anspruch 1, **dadurch gekennzeichnet, dass** der Einschnitt (16) 2/10 mm bis 3 mm tief ist.

3. Paneel nach Anspruch 1, **dadurch gekennzeichnet, dass** das Paneel (2) durch die Quernut (14) bis zu einem Drittel, vorzugsweise bis zu einem Viertel, besonders bevorzugt bis zu einem Fünftel der Stärke des Paneels (2) eingeschnitten ist.

4. Paneel nach Anspruch 1, **dadurch gekennzeichnet, dass** die Quernut (14) auf eine gefaste Kante (12) des Paneels (2) abgestimmt ist.

5. Paneel nach Anspruch 4, **dadurch gekennzeichnet, dass** die Quernut (14) und Kante (12) des Paneels (2) identisch ausgebildet sind.

6. Paneel nach Anspruch 1, **dadurch gekennzeichnet, dass** die Quernut (14) farbig gestaltet ist.

7. Paneel nach Anspruch 1, **dadurch gekennzeichnet, dass** die Quernut (14) versiegelt ist, insbesondere wasserdicht versiegelt ist.

8. Anlage zum Herstellen von Quernuten (14) in der Oberfläche (10) eines Paneels (2, 2b, 2c) mit aneinander grenzenden Dekoreinheiten (22b, 22c) mit Mitteln, zum Ausnehmen der Quernut (14) durch Mittel zum Entfernen von Material aus der Oberfläche (10) des Paneels (2, 2b, 2c), mit Mitteln zum Versehen der Quernut (14) mit einem vorgebenen Querschnitt sowie mit einem Messer, einem dünnen Sägeblatt oder einem Laser zum Anbringen eines Einschnitts (16), der sich unter den Nutgrund des Paneels (2, 2b, 2c) erstreckt und bei dem keine Seitenflächen des Einschnitts (16) sichtbar sind.

9. Anlage nach Anspruch 8, **dadurch gekennzeichnet, dass** die Mittel zum Anbringen des Einschnitts (16), der sich bis unter den Nutgrund des Paneels (2) erstreckt, mit einer Vorrichtung zum Ausrichten dieser Mittel verbunden sind.

10. Anlage nach Anspruch 9, **dadurch gekennzeichnet, dass** die Vorrichtung zum Ausrichten der Mittel zum Anbringen des Einschnitts (16) in den Nutgrund Mittel zum Erkennen einer Markierung auf der Oberfläche (10) des Paneels (2) aufweist.

11. Anlage nach Anspruch 10, **dadurch gekennzeichnet, dass** die Mittel zum Erkennen einer Markierung dazu ausgelegt sind, insbesondere farbige, fluoreszierende oder reflektierende Markierungen zu erkennen.

12. Anlage nach Anspruch 8, **dadurch gekennzeichnet, dass** sie integriert ist in eine Anlage zum Herstellen von Wand-, Decken- oder Fußbodenpaneelen.

13. Verfahren zum Herstellen einer Quernut (14) in einer Oberfläche (10) eines Paneels (2, 2b, 2c) mit aneinander grenzenden Dekoreinheiten (22b, 22c) auf der Oberfläche (10) mit den Schritten
- Ausnehmen der Quernut (14) mit Mitteln zum Entfernen von Material aus der Oberfläche (10) eines Paneels (2, 2b, 2c),
- Versehen der Quernut (14) mit einem vorgegebenen Querschnitt,
- Erzeugen eines Einschnitts (16), der sich bis unter den Nutgrund der Quernut (14) erstreckt und bei dem keine Seitenflächen des Einschnitts (16) sichtbar sind,
wobei das Erzeugen des vorgegebenen Querschnitts der Quernut (14) beim oder nach dem Entfernen von Material aus der Oberfläche (10) und vor dem Erzeugen des Einschnitts (16) erfolgt.

14. Verfahren nach Anspruch 13, **dadurch gekennzeichnet, dass** vor dem Entfernen des Materials aus der Oberfläche (10) des Paneels (2) die Mittel zum Entfernen von Material an einer Markierung auf der Oberfläche (10) des Paneels (2) ausgerichtet werden.

## Claims

1. A panel with a transverse groove (14) in a surface (10) of the panel (2, 2b, 2c),
wherein
- the panel (2) has decorative units (22b, 22c) bordering each other on the surface (10), and
- the transverse groove (14) is introduced into the surface (10) of the panel (2, 2b, 2c) where two decorative units (22b, 22c) border each other, and
- the transverse groove (14) is provided with a cut (16) that penetrates the panel (2, 2b, 2c) to some extent, and
- the transverse groove (14) is coordinated to the formation of an edge (12) of the panel (2, 2b, 2c),
- the cut (16) extends up to underneath the base of the groove of the transverse groove (14),
**characterized in that**
- with the cut (16), no side surfaces of the cut (16) can be seen.

2. The panel according to claim 1, **characterized in that** the cut (16) is 2/10 mm to 3 mm deep.

3. The panel according to claim 1, **characterized in that** the panel (2) is cut by the transverse groove (14) up to a third, preferably up to a quarter, particularly preferably up to a fifth of the thickness of the panel (2).

4. The panel according to claim 1, **characterized in that** the transverse groove (14) is coordinated to a beveled edge (12) of the panel (2).

5. The panel according to claim 4, **characterized in that** the transverse groove (14) and edge (12) of the panel (2) are designed identically.

6. The panel according to claim 1, **characterized in that** the transverse groove (14) is designed having color.

7. The panel according to claim 1, **characterized in that** the transverse groove (14) is sealed, particularly sealed in a watertight manner.

8. A system for producing transverse grooves (14) in the surface (10) of a panel (2, 2b, 2c) with decorative units (22b, 22c) bordering each other, with means for cutting out the transverse groove (14) by means for removing material out of the surface (10) of the panel (2, 2b, 2c), with means for providing the transverse groove (14) with a preset cross-sectional area, and with a blade, a thin sawing blade or a laser, for applying a cut (16), which extends beneath the base of the groove of the panel (2, 2b, 2c) and in which no side surfaces of the cut (16) can be seen.

9. The system according to claim 8, **characterized in that** the means for applying the cut (16), which extends up to underneath the base of the groove of the panel (2), are connected to a device for aligning these means.

10. The system according to claim 9, **characterized in that** the device for aligning the means for applying the cut (16) in the base of the groove has means for detecting a marking on the surface (10) of the panel (2).

11. The system according to claim 10, **characterized in that** the means for detecting a marking are designed for the purpose of detecting markings, particularly colored, fluorescent or reflective markings.

12. The system according to claim 8, **characterized in that** the system is integrated into a system for producing wall panels, ceiling panels, or flooring panels.

13. A method for producing a transverse groove (14) in a surface (10) of a panel (2, 2b, 2c) with decorative units (22b, 22c) bordering each other on the surface (10) with the steps
- cutting out the transverse groove (14) with means for the removal of material from the surface (10) of a panel (2, 2b, 2c),
- providing the transverse groove (14) with a preset cross-sectional area,
- creating a cut (16) that extends up to underneath the base of the groove of the transverse groove (14) and with which no side surfaces of the cut (16) can be seen,
wherein generating the preset cross-sectional area of the transverse groove (14) occurs during or after removing material from the surface (10) and before creating the cut (16).

14. The method according to claim 13, **characterized in that** before removing the material from the surface (10) of the panel (2), the means for removing the material are aligned to a marking on the surface (10) of the panel (2).

## Revendications

1. Panneau avec une rainure transversale (14) dans une surface (10) du panneau (2, 2b, 2c),
- le panneau (2) comportant des unités décoratives (22b, 22c) adjacentes les unes aux autres sur la surface (10) et
- la rainure transversale (14) étant appliquée dans la surface (10) du panneau (2, 2b, 2c), où deux unités décoratives (22b, 22c) sont adjacentes l'une à l'autre et
- la rainure transversale (14) étant dotée d'une entaille (16) qui traverse partiellement le panneau (2, 2b, 2c) et
- la rainure transversale (14) étant adaptée à la configuration d'une arête (12) du panneau (2, 2b, 2c),
- l'entaille (16) se projetant jusque sous la base de rainure de la rainure transversale (14),
**caractérisé en ce**
- **qu'**aucune surface latérale de l'entaille (16) n'est visible lors de l'entaille (16).

2. Panneau selon la revendication 1, **caractérisé en ce que** l'entaille (16) a une profondeur de 2/10 mm à 3 mm.

3. Panneau selon la revendication 1, **caractérisé en ce que** le panneau (2) est entaillé par la rainure transversale (14) jusqu'à un tiers, de préférence jusqu'à un quart, de façon particulièrement préférentielle jusqu'à un cinquième de l'épaisseur du panneau (2).

4. Panneau selon la revendication 1, **caractérisé en ce que** la rainure transversale (14) est adaptée à une arête chanfreinée (12) du panneau (2).

5. Panneau selon la revendication 4, **caractérisé en ce que** la rainure transversale (14) et l'arête (12) du panneau (2) sont conçues identiques.

6. Panneau selon la revendication 1, **caractérisé en ce que** la rainure transversale (14) est configurée colorée.

7. Panneau selon la revendication 1, **caractérisé en ce que** la rainure transversale (14) est vitrifiée, en particulier vitrifiée pour être étanche à l'eau.

8. Installation de fabrication de rainures transversales (14) dans la surface (10) d'un panneau (2, 2b, 2c) muni d'unités décoratives (22b, 22c) adjacentes les unes aux autres avec des moyens pour enlever la rainure transversale (14) par des moyens de retrait de matière de la surface (10) du panneau (2, 2b, 2c), avec des moyens pour garnir la rainure transversale (14) d'une section transversale spécifiée ainsi qu'avec une lame, une lame de scie mince ou un laser pour appliquer une entaille (16), qui se projette sous la base de rainure du panneau (2, 2b, 2c) et dans laquelle aucune surface latérale de l'entaille (16) n'est visible.

9. Installation selon la revendication 8, **caractérisée en ce que** les moyens d'application de l'entaille (16) qui se projette jusque sous la base de rainure du panneau (2) sont reliés à un dispositif d'alignement de ces moyens.

10. Installation selon la revendication 9, **caractérisée en ce que** le dispositif d'alignement des moyens pour appliquer l'entaille (16) dans la base de rainure comprend des moyens de reconnaissance d'un marquage sur la surface (10) du panneau (2).

11. Installation selon la revendication 10, **caractérisée en ce que** les moyens de reconnaissance d'un marquage sont conçus pour détecter des marquages en particulier colorés, fluorescents ou réfléchissants.

12. Installation selon la revendication 8, **caractérisée en ce qu'**elle est intégrée dans une installation de fabrication de panneaux muraux, de panneaux de plafonds ou de planchers.

13. Procédé de fabrication d'une rainure transversale (14) dans une surface (10) d'un panneau (2, 2b, 2c) muni d'unités décoratives (22b, 22c) adjacentes les unes aux autres sur la surface (10) comprenant les étapes suivantes
- enlèvement de la rainure transversale (14) avec des moyens de retrait de matière de la surface (10) d'un panneau (2, 2b, 2c),
- garniture de la rainure transversale (14) avec une section transversale spécifiée,
- production d'une entaille (16) qui se projette jusque sous la base de rainure de la rainure transversale (14) et dans laquelle aucune surface latérale de l'entaille (16) n'est visible,
la production de la section transversale spécifiée de la rainure transversale (14) a lieu lors du retrait ou après le retrait de matière de la surface (10) et avant la production de l'entaille (16).

14. Procédé selon la revendication 13, **caractérisé en ce que** les moyens de retrait de matière sur un marquage de la surface (10) du panneau (2) sont alignés avant le retrait de la matière de la surface (10) du panneau (2).
